# FASCICULE DE BREVET EUROPEEN

(11) **EP 0 206 859 B1**
(45) Date de publication et mention de la délivrance du brevet: **26.07.1989**
(21) Numéro de dépôt: 86401060.8
(22) Date de dépôt: 20.05.1986
(51) Int. Cl.: E05D 3/06, E05D 11/10

(54) **Charnière pour la liaison de panneaux articulés ou similaires**
Scharnier zum Verbinden von gelenkig miteinander verbundenen Platten oder dgl.
Hinge for connecting articulated panels or the like

(30) Priorité: 24.05.1985 FR 8507849
(43) Date de publication de la demande: 30.12.1986
(73) Titulaire: Guidotti, Dante, F-92100 Boulogne (FR)
(72) Inventeur: Guidotti, Dante, F-92100 Boulogne (FR)
(74) Mandataire: Tony-Durand, Serge

(56) Documents cités:
- EP-A- 0 052 885
- AU-B- 531 461
- CH-A- 409 693
- FR-A- 2 126 857
- FR-A- 2 343 111
- US-A- 4 047 342

## Description

La présente invention est relative aux charnières d'articulation de panneaux, vantaux, ou similaires. Plus précisément, elle concerne les charnières de ce genre dans lesquelles il est prévu un mécanisme élastique assurant le maintien du panneau ou vantail correspondant dans une position déterminée, tout en permettant son pivotement, dans un sens ou dans l'autre, par simple poussée exercée sur celui-ci.

Une charnière de ce genre est décrite dans le CH-A 409 693. Celle-ci comporte un poussoir, soumis à l'action de ressorts de pression, et qui est normalement engagé dans un cran prévu sur l'axe d'articulation.

De telles charnières sont utilisées notamment pour le montage en place de portes battantes, ou bien encore pour le montage d'écrans mobiles pare-douche. Toutefois, les charnières de ce genre sont conçues uniquement pour permettre l'articulation d'un panneau mobile sur un support fixe.

Par contre, la présente invention a pour objet une charnière conçue pour permettre l'articulation de deux panneaux ou similaires, l'un par rapport à l'autre.

Une charnière destinée à l'articulation de deux panneaux est décrite dans le AU-B 531 461. Cette articulation comprend deux mâchoires aptes à recevoir les bords des deux panneaux à réunir, et qui s'articulent l'une par rapport à l'autre autour de deux axes parallèles portés par une pièce intermédiaire formant noeud de jonction. Ainsi cette charnière permet de disposer les deux panneaux correspondants soit l'un contre l'autre, soit à angle droit, soit encore dans le prolongement l'un de l'autre. Toutefois, cette articulation ne comporte aucun mécanisme d'immobilisation dans une position déterminée.

C'est pourquoi la présente invention a pour objet une charnière destinée à l'articulation de deux panneaux et qui comporte un mécanisme élastique d'immobilisation dans une position déterminée par exemple une position où ils sont dans le prolongement l'un de l'autre, cette charnière étant conçue pour permettre néanmoins la libre articulation des deux panneaux correspondants de part et d'autre de cette position d'immobilisation.

Cette charnière comprend deux mâchoires aptes à recevoir les bords des deux panneaux à réunir, et qui s'articulent l'une par rapport à l'autre autour de deux axes parallèles portés par une pièce intermédiaire formant noeud de jonction. Cependant cette charnière est caractérisée en ce que chaque mâchoire comporte un organe mobile d'immobilisation soumis à l'action de moyens élastiques, tels qu'un ou plusieurs ressorts, et qui est disposé en regard d'un siège de réception, prévu sur l'extrémité correspondante du noeud de jonction, et formant came, de sorte que le panneau correspondant soit élastiquement immobilisé dans une position déterminée, par exemple dans le plan des deux axes portés par le noeud de jonction, mais qu'au-delà d'un certain angle, par exemple de ± 20_{°}, il n'y ait plus de force de rappel tendant à rappeler ce panneau dans cette position.

Selon une autre caractéristique de la présente charnière, le noeud intermédiaire de jonction est constitué par une pièce dont la section, selon un plan perpendiculaire aux deux axes portés par ce noeud, présente un contour oblong, les sièges de réception des organes d'immobilisation des deux mâchoires articulées consistant en deux gorges de profil courbe ménagées sur l'une et l'autre extrémités de cette pièce.

Des modes particuliers de réalisation de l'invention font l'objet des revendications dépendantes 2 à 5.

Cependant, d'autres particularités et avantages de la charnière selon l'invention apparaitront au cours de la description suivante d'un exemple de réalisation de celle-ci. Cette description est donnée en référence au dessin annexé, à simple titre indicatif, et sur lequel:
La figure 1 est une vue en perspective d'une telle charnière;
La figure 2 en est une vue en plan de dessus;
La figure 3 est une vue en coupe verticale selon la ligne III-III de la figure 2;
La figure 4 est une vue en coupe horizontale suivant la ligne IV-IV de la figure 3, les deux mâchoires de cette charnière étant alors dans le prolongement l'une de l'autre;
La figure 5 est une vue similaire sur laquelle les deux mâchoires de la charnière sont représentées après pivotement de l'une et l'autre par rapport au noeud intermédiaire de jonction;
La figure 6 est une vue en perspective de la face interne de l'une des plaques constituant chacune des mâchoires de cette charnière;
La figure 7 représente une variante de réalisation du noeud intermédiaire de jonction, vue en coupe horizontale
La figure 8 est un schéma illustrant l'emploi de charnières selon l'invention pour réaliser un écran de protection autour d'une douche, les vantaux de cet écran étant représentés en position d'utilisation;
La figure 9 est une vue similaire représentant ce même écran après repliement de ses vantaux les uns contre les autres ;
Les figures 10 et 11 sont des schémas similaires à ceux des figures 8 et 9, mais qui illustrent un exemple d'utilisation de charnières selon l'invention pour réaliser un écran de protection autour d'une baignoire.

La charnière représentée aux figures 1 à 5 comporte deux mâchoires 1 et 2 aptes à recevoir les bords de deux panneaux à réunir, par exemple les bords de deux vantaux 3 et 4 faisant partie d'un écran pare-douche ou similaire. Ces deux mâchoires s'articulent sur une pièce intermédiaire 5 formant noeud de jonction, et ce autour ce deux axes parallèles 6 et 7 portés par cette pièce.

Chaque mâchoire 1 ou 2 est constituée par deux plaques métalliques 8 et 9 aptes à serrer entre elles le bord du vantail correspondant 3 ou 4. L'une des plaques de chaque mâchoire, en l'occurrence la plaque 8, comporte sur sa face interne une protubérance 10 destinée à servir de logement aux différents organes d'un mécanisme élastique d'immobilisation prévu dans la mâchoire correspondante. L'épaisseur de cette protubérance est égale, ou très légèrement inférieure, à celle des vantaux 3 et 4.

La solidarisation des deux plaques 8 et 9 de chaque mâchoire est assurée par des vis d'assemblage 11 traversant chaque plaque 9 et qui sont vissées dans des canons taraudés 12 prévus sur la face interne de chaque plaque 8. En conséquence, les bords des vantaux correspondants 3 et 4 doivent comporter une découpe réservant l'emplacement des vis d'assemblage 11 et de la protubérance respective 10. Le contour de ces découpes est indiqué sur la figure 3 par les deux lignes 13 en traits mixtes.

Comme on peut le constater d'après les dessins, le noeud 5 de jonction est constitué par une pièce dont la section, selon un plan perpendiculaire aux deux axes 6 et 7, présente un contour oblong. L'une et l'autre extrémités de cette pièce sont engagées dans des encoches 14 ménagées dans les plaques des deux mâchoires 1 et 2.

Le mécanisme élastique d'immobilisation prévu dans chacune de celles-ci comprend un galet 15 monté mobile à l'intérieur d'un logement 16 ménagè dans la protubérance 10 de la plaque correspondante 8. Ce galet porte un axe 17 sur les extrémités duquel s'appuient deux ressorts de pression 18. Ce galet 15 se trouve ainsi maintenu engagé élastiquement à l'intérieur d'une gorge 19 ménagée dans l'extrémité correspondante du noeud de jonction 5, et ce lorsque la mâchoire correspondante est dans le plan formé par les deux axes 6 et 7 (voir figures 3 et 4).

Les deux mécanismes d'immobilisation prévus assurent donc l'immobilisation des deux mâchoires 1 et 2, dans le prolongement l'une de l'autre, comme représenté à la figure 4, et par suite l'immobilisation des deux vantaux 3 et 4 dans la même position. Çe- pendant, sous l'effet d'une légère poussée excer- cée dans un sens ou dans l'autre, sur l'un ou l'autre de ces vantaux, le vantail correspondant peut s'articuler sur le noeud intermédiaire 5 de jonction, le galet 15 du mécanisme d'immobilisation prévu dans la mâchoire portée par ce vantail se trouvant alors repoussé en dehors de la gorge 19 correspondante formant siège pour ce galet. A partir du moment où celui-ci est dégagé de son siège, il n'existe plus de force élastique de rappel tendant à ramener le vantail correspondant dans sa position d'immobilisation. Le profil des gorges 19 peut être tel qu'il existe cependant un couple de rappel pour un angle (d'environ ± 20°), de part et d'autre de la position médiane d'immobilisation.

Dans ces conditions, la présente charnière permet une très grande latitude de pivotement des deux vantaux 3 et 4, l'un par rapport à l'autre. Ainsi, comme représenté sur la figure 5, ces deux vantaux peuvent être placés parallèlement l'un contre l'autre dans les positions 3a et 4a sur l'un des côtés du noeud de jonction 5. Cependant, ils peuvent également être placés de la même façon dans une position symétriquement opposée. En effet, chacun d'eux peut pivoter de 180_{°} par rapport au noeud de jonction 5, ce qui correspond en quelque sorte à une liberté de pivotement de 360_{°} de l'ensemble.

Ceci présente des avantages importants dans de nombreux cas d'utilisation. Ainsi, comme représenté sur les schémas des figures 8 et 9, il est possible de réaliser un écran de protection autour du bac receveur 20 d'une douche. Un tel écran peut être alors constitué par trois vantaux 21, 22 et 23 articulés les uns à la suite des autres, au moyen de deux charnières 24 et 25 selon l'invention, le premier vantail 21 s'articulant au mur au moyen d'une charnière classique 26. Ainsi, les vantaux de cet écran peuvent être disposés, soit dans leur position déployée d'utilisation représentée à la figure 8, soit dans une position repliée en zig-zag contre le mur, celle-ci étant représentée à la figure 9. Or il ne serait pas possible de réaliser un tel repliement en zig-zag avec des charnières de type classique.

Les figure 10 et 11 représentent une autre forme de réalisation des charnières selon l'invention pour constituer un écran de protection autour d'une baignoire 20a. L'écran correspondant est constitué par quatre vantaux 27, 28, 29 et 30 reliés les uns à la suite des autres par trois charnières selon l'invention 31, 32 et 33. De même que dans le cas précédent, le premier vantail 27 est articulé sur le mur au moyen d'une charnière classique 26. Dans un tel cas, les vantaux peuvent être repliés dans la forme représentée à la figure 11, c'est-à-dire sous une forme extrêmement compacte.

Cependant, il ne s'agit là que de simples exemples parmi les très nombreuses applications susceptibles d'être envisagées pour la charnière selon l'invention. En effet, celle-ci peut être utilisée dans tous les cas où il convient d'articuler l'un sur l'autre deux panneaux ou vantaux, tout en assurant leur immobilisation élastique dans une position déterminée. Ainsi, les charnières selon l'invention peuvent être utilisées pour réunir les divers vantaux d'une cloison escamotable ou d'un paravent.

Par ailleurs, la charnière selon l'invention n'est pas limitée au seul exemple de réalisation décrit précédemment. A ce sujet, il convient de noter que le profil des sièges 19 des galets 15 d'immobilisation peut être modifié suivant les cas et applications.

D'autre part, en plus des deux gorges 19 déterminant une immobilisation des deux mâchoires 1 et 2 dans un même plan X-Y, le noeud intermédiaire de jonction peut comporter d'autres gorges similaires déterminant des positions supplémentaires d'immobilisation dans d'autres orientations. Ainsi la figure 7 représente une variante dans laquelle le noeud de jonction correspondant 5a comporte deux paires de gorges supplémentaires 19a et 19b déterminant des positions d'immobilisation des mâchoires 1 et 2 à 90_{°} par rapport au plane X-Y. Cette variante est donc particulièrement intéressante dans le cas des exemples d'utilisation représentés aux figures 8 et 10 ainsi que dans de nombreux autres cas.

## Revendications

1. Charnière pour la liaison de panneaux articulés, ou similaires, comprenant deux mâchoires (1, 2) aptes à recevoir les bords des deux panneaux (3, 4) à réunir, et qui s'articulent l'une par rapport à l'autre autour de deux axes parallèles (6, 7) portés par une pièce intermédiaire (5) formant noeud de jonction, caractérisée en ce que chaque mâchoire (1,2) comporte un organe mobile d'immobilisation (15) soumis à l'action de moyens élastiques, tels qu'un ou plusieurs ressorts (18), et qui est disposé en regard d'un siège de réception (19), prévu sur l'extrémité correspondante du noeud de jonction, et formant came, de sorte que le panneau correspondant soit élastiquement immobilisé dans une position déterminée, par exemple dans le plan de deux axes portés par le noeud de jonction, mais qu'au-delà d'un certain angle, par exemple de + 20_{°}, il n'y ait plus de force de rappel tendant à rappeler ce panneau dans cette position.

2. Charnière selon la revendication 1, caractérisée en ce que le noeud intermédiaire de jonction est constitué par une pièce (5) dont la section, selon un plan perpendiculaire aux deux axes (6, 7) portés par ce noeud, présente un contour oblong, les sièges de réception des organes d'immobilisation des deux mâchoires articulées (1, 2) consistant en deux gorges (19) de profil courbe ménagées sur l'une et l'autre extrémités de cette pièce.

3. Charnière selon des revendications précédentes, caractérisée en ce que l'organe d'immobilisation de chaque mâchoire articulée (1, 2) consiste en un galet (15) portant un axe (17), parallèle aux axes d'articulation (6; 7) prévus sur le noeud de jonction (5), et contre les extrémités duquel s'appuient deux ressorts de pression (18).

4. Charnière selon l'une des revendications précédentes, caractérisée en ce que chaque mâchoire articulée (1, 2) est constituée par deux plaques (8 et 9) réunies de façon amovible par des vis d'assemblage (11), et dont l'une porte, sur sa face interne, une protubérance (10) servant de logement à l'organe d'immobilisation de la mâchoire correspondante et aux moyens élastiques agissant sur cet organe.

5. Charnière selon l'une des revendications précédentes, caractérisée en ce qu'en plus de deux gorges (19) déterminant une immobilisation des mâchoires (1, 2) dans le plan des deux axes portés par le noeud de jonction (5), ce noeud comporte d'autres gorges similaires déterminant des positions supplémentaires d'immobilisation dans des orientations différents, par exemple deux groupe de gorges (19a et 19b) déterminant des position d'immobilisation à angle droit par rapport au plan mentionné ci-dessus.

## Claims

1. A hinge for connecting together swivelling panels or the like, comprising two jaws (1, 2) capable of receiving the edges of two panels (3, 4) to be jointed which swivel relatively to each other about two parallel axes (6, 7) carried by an intermediate part (5) forming a junction node, characterized in that each jaw (1, 2) comprises a movable immobilization member (15) subjected to the action of resilient means such as one or several springs (18) and arranged in registry with a receiving seat (19) provided on the corresponding end of the junction node and forming a cam, so that the corresponding panel will be resiliently immobilized in a determined position, for instance in the plane of two axes carried by the junction node, while beyond a certain angle, for instance of * 20°, there will no longer be a return force tending to return this panel into the said position.

2. A hinge according to Claim 1, characterized in that the intermediate junction node is constituted by a part (5), the cross-section of which, along a plane perpendicular to the two axes (6, 7) carried by said node, presents an oblong outline, the receiving seats for the immobilization members of the two hinged jaws (1, 2) consisting in two grooves (19) having a curved profile, formed on both ends of said junction part (5).

3. A hinge according to either of the above Claims, characterized in that the immobilization member in each hinged jaw (1, 2) consists in a roller (15) carrying an axis (17) parallel to the pivotal axes (6, 7) provided on the junction node (5), with two pressure springs (18) pressing against the ends of said roller axis (17).

4. A hinge according to one of the above Claims, characterized in that each hinged jaw (1, 2) is constituted by two plates (8 and 9) removably joined by assembling screws (11), one of said plates carrying on its internal face a protrusion (10) serving as a housing for the immobilization member of the corresponding jaw and for the resilient means acting upon this member.

5. A hinge according to one of the above Claims, characterized in that the junction node (5) carries, in addition to two grooves (19) determining one position of immobilization of the jaws (1, 2) in the plane of the two axes carried by said junction node, further similar grooves determining additional positions of immobilization in different orientations, for instance two groups of grooves (1 9a and 19Q) determining positions of immobilization at a right angle relatively to said above-mentioned plane.

## Patentansprüche

1. Scharnier zum Verbinden gelenkig miteinander verbundener Platten od. dgl., mit zwei Klemmeinrichtungen (1, 2) zur Aufnahme der Ränder der beiden miteinander zu verbindenden Platten (3, 4), die jeweils über zwei parallele Achsen (6, 7) aneinander angelenkt sind, wobei die Achsen an einem Zwischenstück (5), welches einen Verbindungsknoten bildet, angeordnet sind, dadurch gekennzeichnet, daß jede Klemmeinrichtung (1, 2) ein bewegliches Feststellorgan (15) aufweist, welches von elastischen Mitteln, wie z.B. einer oder mehreren Federn (18), beaufschlagt und relativ zu einem Aufnahmesitz (19) angeordnet ist, der auf der äußeren Oberfläche des entsprechenden Verbindungsknotens vorgesehen ist, und einen Nocken bildet, und zwar derart, daß die entsprechende Platte in einer bestimmten Position elastisch feststellbar ist, beispielsweise in der Ebene der zwei Achsen des Verbindungsknotens, wobei jedoch dann, wenn ein gewisser Winkel, beispielsweise 20_{°}, überschritten wird, keine Rückführkraft auftritt, die die Platte in die Position zurückführen würde.

2. Scharnier nach Anspruch 1, dadurch gekennzeichnet, daß der Verbindungsknoten aus einem Zwischenstück (5) besteht, welches im Vertikalschnitt durch die beiden Achsen (6, 7) des Verbindungsknotens eine längliche Gestalt aufweist, und daß die Aufnahmesitze für die Feststellorgane der zwei gelenkigen Klemmeinrichtungen (1, 2) aus zwei Vertiefungen (19) mit bogenförmigem Querschnitt bestehen, die am einen und am anderen Ende des Zwischenstücks angeordnet sind.

3. Scharnier nach den vorangehenden Ansprüchen, dadurch gekennzeichnet, daß das Feststellorgan jeder gelenkigen Klemmeinrichtung (1, 2) eine Laufrolle (15) aufweist, die parallel zu den Schwenkachsen (6, 7) an dem Verbindungsknoten (5) eine Achse (17) trägt, deren äußere Enden von zwei Druckfedern (18) belastet sind.

4. Scharnier nach einem der vorangehenden Ansprüche, dadurch gekennzeichnet, daß jede gelenkige Klemmeinrichtung (1, 2) zwei Platten (8 und 9) aufweist, die über Verbindungsschrauben (11) fest miteinander verbunden sind und von denen eine auf ihrer inneren Oberfläche einen Vorsprung (10) trägt, der zur Lagerung des Feststellorgans der entsprechenden Klemmeinrichtung und der elastischen, auf das Feststellorgan einwirkenden Mittel dient.

5. Scharnier nach einem der vorangehenden Ansprüche, dadurch gekennzeichnet, daß zusätzlich zu den zwei Vertiefungen (19), die die Feststellung der Klemmeinrichtungen (1, 2) in der Ebene der beiden Achsen auf dem Verbindungsknoten (5) bestimmen, der Verbindungsknoten noch weiÎere ähnliche Vertiefungen aufweist, durch die weitere Feststellpositionen in verschiedenen Richtungen festgelegt werden, beispielsweise zwei Gruppen von Vertiefungen (19a und 19b), durch die Feststellpositionen im rechten Winkel zu der zuvor erwähnten Ebene festgelegt sind.
